# EUROPÄISCHE PATENTSCHRIFT

(11) **EP 2 132 110 B1**
(45) Veröffentlichungstag und Bekanntmachung des Hinweises auf die Patenterteilung: **25.04.2012**
(21) Anmeldenummer: 08717185.6
(22) Anmeldetag: 27.02.2008
(51) Int. Cl.: B65D 85/60, B65D 5/02, B65D 27/00, B65D 5/42

(54) **EINE SCHOKOLADENTAFEL ENTHALTENDE VERPACKUNG**
PACKAGING CONTAINING A CHOCOLATE BAR
EMBALLAGE COMPRENANT UNE TABLETTE DE CHOCOLAT

(30) Priorität: 06.03.2007 CH 359072007; 13.07.2007 CH 11362007
(43) Veröffentlichungstag der Anmeldung: 16.12.2009
(73) Patentinhaber: Hess, Markus, 8193 Eglisau (CH)
(72) Erfinder: Hess, Markus, 8193 Eglisau (CH)
(74) Vertreter: Feldmann, Clarence Paul
(86) Internationale Anmeldenummer: PCT/EP2008/052378
(87) Internationale Veröffentlichungsnummer: WO 2008/107352

(56) Entgegenhaltungen:
- CH-A5- 683 904
- CN-A- 1 263 029
- FR-A- 1 167 783
- US-A- 1 143 729
- US-A- 5 232 087
- US-B1- 6 666 332

## Beschreibung

Die vorliegende Erfindung betrifft eine eine Schokoladentafel enthaltende Verpackung, die mindestens teilweise postalischen Zwecken dient, gemäss Oberbegriff des Patentanspruchs 1.

Schokoladetafeln werden heute in verschiedenen Verpackungsformen angeboten. Herkömmlich sind dies vor allem Schokoladetafeln, die in eine Folie gehüllt sind und danach mit einer dekorativen Papierhülle umschlagen sind. Die dekorative Papierhülle dient im wesentlichen nur dazu, den Konsumenten zu einem Kauf zu animieren, indem auf deren Oberseite entsprechende bildhafte Anteile angebracht sind. Die Rückseite enthält üblicherweise und auch zwingend Informationen deklaratorischen Inhaltes entsprechend den Vorschriften der Lebensmittelverordnung.

Aus der DE A-101'02'959 ist des weiteren eine Verpackung einer Schokoladentafel bekannt, bei der die üblicherweise auf der Rückseite einer Schokoladentafel liegenden, überlappenden und miteinander verklebten Laschen auf der Frontseite angebracht sind. Der Zweck besteht darin, dass hierdurch beim Oeffnen der Schokoladentafelverpackung die dekorative Seite der Schokolade sichtbar wird und nicht, wie sonst üblich, deren Rückseite.

Ferner sind seit neuerer Zeit Schokoladentafeln auf dem Markt, deren äussere Umhüllung aus kartonartigem Material besteht, bei der die Ueberlappungen im Bereich der Klebestellen wesentlich kleiner sind und so einerseits ein verbessertes Aussehen erwirken und zudem Material sparend wirken.

Im täglichen Leben kommen immer wieder Situationen vor, bei denen man einem Adressaten nicht nur eine kurze Mitteilung zukommen lassen möchte, sondern auch gerne die Botschaft versüssen würde, in dem man zusätzlich eine Tafel Schokolade mitsenden würde. Typische Gelegenheiten bei denen man neben einem kurzen Gruss dem Adressaten auch noch was Süsses zukommen lassen würde, sind Dankschreiben für eine Einladung, ein Geburtstagsgruss, eine Entschuldigung für eine Verspätung oder eine abgesagte Vereinbarung, etc. Hierzu müsste die Schokoladentafel eine spezielle Verpackung aufweisen, die dazu geeignet ist. Aus der Schweizer Patentschrift CH 683 904 ist eine Verpackung für eine Schokoladentafel bekannt geworden, bei der ein Teil der Verpackung herausgetrennt und als Postkarte verwendet werden kann. Insbesondere in touristischen Gegenden werden Schokoladen mit einer äusseren Umhüllung versehen, die mit dekorativen Bildern, insbesondere Landschaftsbildern versehen sind, verkauft. Solche Landschaftsbilder weiter zu benutzen und entsprechend als Postkarte zu verwenden ist durchaus attraktiv und ökologisch sinnvoll. Die eigentliche Beschriftung und Adressatangaben folgen somit auf der Rückseite, die bei der Schokoladenumhüllung auf der Innenseite liegt. Aufwendig und folglich auch wirtschaftlich kaum erfolgreich ist die Lösung deshalb, weil die ansonsten lediglich einseitig bedruckte äussere Umhüllung für die Adressangaben auch rückseitig bedruckt sein muss. Die doppelseitige Bedruckung erhöht den Verpackungspreis insbesondere auch deshalb, weil aus postalischen Gründen eine Postkarte eine vorgeschriebene Festigkeit aufweisen muss. Dies bedeutet wiederum, dass die gesamte Verpackung aus demselben festen Material hergestellt sein muss und zudem sinnvollerweise mit Perforationen versehen sein sollte, um ein einfaches Heraustrennen der Postkarte zu ermöglichen. Die Patentanmeldung erwähnt jedoch ferner auch die Möglichkeit, diese Postkarte praktisch als Einlagekarton zwischen innerer und äusserer Umhüllung einzulegen. Keiner der hier aufgezeigten Lösungen ist jedoch geeignet, um die Schokoladentafel selbst zu versenden.

Die US-1 143 729 zeigt eine Hülle in der Süssigkeiten einschiebbar sind und zur Dekalation eine Ansichtskarte ebenso eingeschoben werden kann.

Ferner ist aus dem Dokument JP-A-811 9370 eine Schokoladeversandverpackung bekannt. Die Schokolade liegt dabei in einer Schale, und diese ist auf einem Karton befestigt. Das Ganze liegt dann in einem beschriftbaren Umschlag, und dieser wird zum Versand in eine zweite transparente Kunststoffhülle eingeschoben. Diese Lösung ist komplex und bedingt eine, gegenüber den bekanten Verpackungen, völlig andersartige Verpackung, die entsprechend auch bei der Schokoladenherstellung berücksichtigt werden muss.

Aus der US 6,666,332 B1 ist eine Verpackung bekannt, die auf der Rückseite eine separate, um einen Falz schwenkbare Klappe aufweist, die als ungefaltete , verlängerte, rückseitige Deckfläche gebildet ist und mit einem adhäsiven Mittel an den dem Falz entfernten Enden versehen ist. Eine eine Schokoladentafel enthaltende Verpackung gemäss Oberbegriff des Anspruches 1 zeigt schliesslich die FR 1 167 783-A.

Es ist nunmehr die Aufgabe der vorliegenden Erfindung, eine eine Schokoladentafel enthaltende Verpackung zu schaffen, die für den Versand von Schokoladentafeln kombiniert mit einer als Brief verwendbaren Klappe optimiert ist.

Diese Aufgabe löst die Verpackung mit den Merkmalen des Patentanspruches 1. Weitere vorteilhafte Ausgestaltungsformen des Erfindungsgegenstandes gehen aus den abhängigen Ansprüchen hervor, und deren Bedeutung und Wirkungsweise sind in der nachfolgenden Beschreibung mit Bezug auf die anliegende Zeichnung erläutert.

Es zeigt:
- Figur 1: Die Abwicklung einer erfindungsgemässen Verpackung mit Sicht auf die in der Verwendung aussen liegenden Flächen;
- Figur 2: dieselbe Verpackung mit Sicht auf die in der Verwendung innen liegenden Flächen;
- Figur 3: die Verpackung in einer aufgeschwenkten Zwischenlage zum Beschreiben der Klappe;
- Figur 4: die versandbereite Schokoladentafel in der erfindungsgemässen Verpackung mit Blick auf die Rückseite.

Formlich sieht eine mit der erfindungsgemässen Verpackung eingepackte Schokoladentafel nicht anders aus als eine herkömmlich verpackte Schokoladentafel, wie dies in der Figur 4 ersichtlich ist. Die Verpackung, die insgesamt mit 1 bezeichnet ist, weist die üblichen plattenartige Form auf mit leicht geneigten Längs- und Breitkanten. Praktisch ist diese Ansicht der Verpackung von einer herkömmlichen Verpackung nicht unterscheidbar, mit Ausnahme, dass in der hier dargestellten, erfindungsgemäßen Ausführungsform, die Rückseite doppelflächig ist, da über einer Bodenfläche 5 eine Klappe 13 liegt, wodurch die bodenseitige Fläche der Verpackung wesentlich versteift ist, was für den Schutz der Schokoladentafel während des Versandes von Vorteil ist.

Eine besonders bevorzugte Ausführungsform des Erfindungsgegenstandes ist in der Figur 1 dargestellt. Hier ist die erfindungsgemässe Verpackung 1 mit Sicht auf die in der Verwendung aussen liegenden Flächen dargestellt. Die Frontseite 2 ist jene Fläche, welche auf die zu verpackende Schokoladentafel auf deren Oberfläche aufliegt. An dieser Frontfläche 2 schliessen rundum einerseits die Längskantenflächen 3 und andererseits die Breitkantenflächen 4 an, deren jeweilige Breite in etwa der Dicke der Schokoladentafel entsprechen. Verbunden über die eine Längskantenfläche 3 ist die Bodenfläche 5 angeformt. An den beiden Breitkantenflächen 4 schliessen die Seitenklebelaschen 7 an. Die Bodenfläche 5 weist schliesslich noch eine Längsklebelasche 6 auf, die im verpackten Endzustand unten an einen Längsklebelaschenbereich 19 angeklebt ist, der bei der erfindungsgemässen Lösung Teil einer Klappe 13 ist. Die Seitenklebelaschen 7 verbinden im zusammengelegten Zustand die Frontfläche 2 über die entsprechenden Breitkantenflächen 4 mit der Bodenfläche 5.

Die Besonderheit der hier dargestellten erfindungsgemässen Verpackung 1 liegt vor allem darin, dass die Frontfläche 2 ähnlich einem Aerogramm oder einer Postkarte mit einem Adressfeld 8 versehen ist, indem der Adressat der so versandten Schokoladentafel eingeschrieben werden kann. Oberhalb des Adressfeldes 8 verläuft bevorzugterweise ein bedruckter Balken 9, auf dem deutlich sichtbar ein Portofeld 11 vorhanden ist. Dieses Portofeld 11 kann bereits mit einer aufgedruckten Briefmarke versehen sein. Dies ist durchaus sinnvoll, da üblicherweise eine Schokoladenverpackung aus Hochglanzpapier ist und entsprechend Briefmarken mit wasserlöslichem Klebstoff darauf weniger gut kleben. Bei der Verwendung von Selbstklebebriefmarken stellt sich dieses Problem allerdings nicht. Um jedoch dieses Problem zu lösen, kann beispielsweise der Bereich des Portofeldes 11 mit einer besonderen Beschichtung versehen sein, auf die auch Briefmarken mit wasserlöslichem Klebstoff gut haften.

Zudem kann auf dieser Frontfläche 2 im bedruckten Balken 9 eine Mitteilung 10 vorgedruckt angebracht sein. Je nach Art dieser Mitteilung 10 ist praktisch der Zweck, beziehungsweise der Grund zum Versand der Schokoladentafel angegeben. Entsprechend können solche Mitteilungen aus einem einzigen Wort bestehen, wie beispielsweise: "Danke", "Sorry", "Gratuliere", "Entschuldigung", usw. sein.

In den Figuren 1 - 4 dargestellt ist die Bodenfläche 5 als Brieffläche 21 gestaltet. Diese Brieffläche 21 wird von der Klappe 13 abgedeckt im versandbereiten Zustand. In dieser Lösung sind nun das Absenderfeld 20 und die deklaratorischen Angaben 17 auf der Aussenseite dieser Klappe 13 aufgedruckt. Diese Klappe 13 ist mit einem Längsklebelaschenbereich 19 versehen der oben auf die Bodenfläche 5 aufliegt und mit dieser verklebt ist. Dieser Längsklebelaschenbereich 19 ist von der eigentlichen Klappe 13 durch einen Falz 12 getrennt. Um diesen Falz 12 lässt sich die Klappe 13 schwenken. Die Klappe 13 ist auf ihrer Innenseite mit einem Klebefeld 16 versehen. Dieses Klebefeld 16 ist hier als Klebestreifen aufgebracht. Prinzipiell kann die Verbindung 13 mit der Bodenfläche 5 mit irgend einem adhäsiven Mittel 14 realisiert werden. So kann statt dem Klebefeld 16 das adhäsive Mittel auch eine Klebelasche 15 sein, die beispielsweise die Form einer Rondelle aufweist. Es ist egal ob das adhäsive Mittel 14 als rondellenförmige Klebelasche 15 oder als Klebestreifen 16 realisiert ist, doch auf jeden Fall sollte das adhäsive Mittel bevorzugterweise als ein bedingt haftender Klebstoff realisiert sein, so dass die Klappe mehrmals geöffnet und wieder verschlossen werden kann. Eine andere Lösung besteht darin, dass beispielsweise das Klebefeld 16 als ein Streifen eines Selbstklebestreifens realisiert wird, der dann mit einer Folie abgedeckt wird, die erst bei der definitiven Verbindung der Klappe 13 mit der Bodenfläche 5 abgezogen wird. Die Klappe 13, die in der Figur 3 von ihrer inneren Seite ersichtlich ist, so dass hier auch das adhäsive Mittel beziehungsweise das Klebefeld 16 erkennbar ist, ist auch hier als Brieffläche 21 gestaltet und kann beispielsweise entsprechend liniert sein.

Insbesondere bei der Verwendung der erfindungsgemässen Verpackung in Tourismusgebieten, kann die Verpackung auch mit Bildern einer Gegend dekoriert sein. Hierbei lässt sich auch die Klappe 13 mit einem Feriensujet bedrucken. Dabei kann nun der mit Schokolade Beglückte auch die Klappe 13 entfernen und an den Sender als Post- oder Ansichtskarte versenden um sich zu bedanken. In diesem Fall wird man bevorzugterweise den Falz 12 zusätzlich mit Perforationen versehen, um eine einfache Abtrennung zu ermöglichen.

Der grosse Vorteil der erfindungsgemässen Lösung besteht darin, dass der Konsument zum Versand einer Tafel Schokolade nicht erst in einem Laden eine Tafel Schokolade kaufen muss, diese nach Hause nehmen, verpacken, beschriften und frankieren muss, um anschliessend zur Post zu gehen, sondern, dass der Konsument die bereits verpackte Schokolade, die schon versandbereit ist, lediglich noch mit einer Adresse und einem Absender versehen muss und, falls er dies wünscht, mit ein paar freundlichen Zeilen versehen kann. Derart verpackte Schokolade eignet sich besonders zum Verkauf direkt bei der Post oder insbesondere in Ferienorten bei den Kiosken, Lebensmittelgeschäften und an den Receptionen der Hotels. Die erfindungsgemäße Lösung mit einer zusätzlichen Klappe auf der Rückseite erhöht die Möglichkeiten praktisch die Schokolade ähnlich einer Postkarte zu verwenden. Allerdings mit einem vergrösserten beschriftbaren Bereich, der zu dem verschliessbar und somit nicht offen einsehbar ist.

Schliesslich ist es auch möglich, zwischen der Klappe 13 und der Bodenfläche 5 einen Brief oder einen Karton zur zusätzlichen Versteifung einzufügen. Hierzu liesse sich an der Längskante der Klappe auch eine Greifnische anbringen um diese Anlage noch leichter einzuschieben oder zu entnehmen.

Auch liessen sich in die Klappe Schlitze einbringen um eine kleine Karte zu fixieren, beispielsweise eine Kundenkarte.

## Patentansprüche

1. Eine Schokoladentafel enthaltende Verpackung (1), die mindestens teilweise postalischen Zwecken dient, und deren äussere Umhüllung auf einer Frontfläche (2) mit mindestens einem Adressfeld (8) versehen ist und auf einer Bodenfläche (5) ein Feld zur Nutzung für Botschaften und den Absender (20) aufweist, wobei an der Frontfläche (2) Längskantenflächen (3) und Breitkantenflächen (4) angeformt sind, wobei letztere Laschen (7) aufweisen, und wobei die Bodenfläche (5) mit der Frontfläche (2) über eine der Längskantenflächen (3) verbunden ist, **dadurch gekennzeichnet, dass** die die Bodenfläche umfassende Rückseite der Verpackung (1) mit einer mit der anderen Längskantenfläche (3) über eine Längsklebelasche (19) und einen Falz (12) verbundenen, um den Falz (12) auf die Bodenfläche (5) schwenkbaren Klappe (13) versehen ist, die als ungefaltete verlängerte rückseitige Deckfläche gebildet ist und mit einem adhäsiven Mittel (14) an dem von dem Falz (12) entfernten Ende versehen ist, und dass die Längsklebelasche (19) im verpackten Endzustand mit der Bodenfläche (5) verklebt ist.

2. Verpackung nach Anspruch 1, **dadurch gekennzeichnet, dass** das adhäsive Mittel (14) eine Klebelasche (15) ist.

3. Verpackung nach Anspruch 1, **dadurch gekennzeichnet, dass** das adhäsive Mittel (14) ein als Streifen (16) auf der Klappe (13) angebrachtes Klebefeld gestaltet ist.

4. Verpackung nach Anspruch 1, **dadurch gekennzeichnet, dass** die Kleblasche (15) mit einem mehrfach wieder verwendbaren Haftkleber beschichtet ist.

5. Verpackung nach Anspruch 1, **dadurch gekennzeichnet, dass** die Klappe (15) als Post- oder Ansichtskarte gestaltet ist und der Falz (12) zusätzlich Perforationen zur Abtrennung der Klappe (15) aufweist.

## Claims

1. A packaging (1) containing a bar of chocolate, which at least partially serves postal purposes and the outer cover of which is provided with at least one address field (8) on a front surface (2) and encompasses a field to be used for messages and the return address (20) on a bottom surface (5), wherein longitudinal edge surfaces (3) and wide edge surfaces (4) are integrally molded on the front surface (2), wherein said wide edge surfaces (4) encompass tabs (7) and wherein the bottom surface (5) is connected to the front surface (2) via one of the longitudinal edge surfaces (3), **characterized in that** the rear side of the packaging (1), which comprises the bottom surface, is provided with a flap (13), which is connected to the other longitudinal edge surface (3) via a longitudinal adhesive tab (19) and a fold (12) and can be pivoted onto the bottom surface (5) around the fold (12) and is formed as unfolded extendable rear-side cover surface and is provided with an adhesive means (14) on the end, which is spaced apart from the fold (12), and **in that**, in the packaged end state, the longitudinal adhesive tab (19) is adhered to the bottom surface (5).

2. The packaging according to claim 1, **characterized in that** the adhesive means (14) is an adhesive tab (15).

3. The packaging according to claim 1, **characterized in that** the adhesive means (14) is designed as an adhesive field, which is affixed to the flap (13) as a strip (16).

4. The packaging according to claim 1, **characterized in that** the adhesive tab (15) is coated with a pressure-sensitive adhesive, which can be reused several times.

5. The packaging according to claim 1, **characterized in that** the flap (15) is designed as a postcard or picture postcard and that the fold (12) additionally encompasses perforations for separating the flap (15).

## Revendications

1. Un emballage (1) contenant une tablette de chocolat, qui sert au moins en partie à une utilisation postale et dont l'enveloppe extérieure est munie sur une surface frontale (2) d'au moins une zone destinée à la mention de l'adresse (8) et qui sur une surface de fond (5) comporte une zone destinée à la mention de messages et de l'expéditeur (20), sur la surface frontale (2) étant rapportées des surfaces de bords longs (3) et des surfaces de bord larges (4), ces dernières comportant des pattes (7) et la surface de fond (5) étant reliée à la surface frontale (2) par l'intermédiaire de l'une des surfaces de bord long (3), **caractérisé en ce que** la face arrière de l'emballage (1) qui comprend la surface de fond est munie d'un rabat (13) relié avec l'autre surface de bord long (3) par l'intermédiaire d'une surface adhésive longitudinale (19) et d'un pli (12), qui peut pivoter sur la surface de fond (5) par l'intermédiaire du pli (12), qui est conçue sous la forme d'une surface de recouvrement arrière prolongée, non pliée et qui sur l'extrémité éloignée du pli (12) est munie d'un moyen adhésif (14) et **en ce que** dans l'état final emballé, la surface adhésive longitudinale (19) est collée sur la surface de fond (5).

2. Emballage selon la revendication 1, **caractérisé en ce que** le moyen adhésif (14) est une patte collante (15).

3. Emballage selon la revendication 1, **caractérisé en ce que** le moyen adhésif (14) est conçu sous la forme d'une zone de collage appliquée sous forme de bande (16) sur le rabat (13).

4. Emballage selon la revendication 1, **caractérisé en ce que** la patte collante (15) est revêtue d'un adhésif de contact à utilisation multiple.

5. Emballage selon la revendication 1, **caractérisé en ce que** le rabat (15) est conçu sous la forme de carte postale ou de vue et **en ce que** le pli (12) comporte en supplément des perforations pour le sectionnement du rabat (15).
